# EUROPÄISCHE PATENTSCHRIFT

(11) **EP 2 637 187 B1**
(45) Veröffentlichungstag und Bekanntmachung des Hinweises auf die Patenterteilung: **16.11.2016**
(21) Anmeldenummer: 12194322.9
(22) Anmeldetag: 27.11.2012
(51) Int. Cl.: H01H 9/36, H01H 71/02, H01H 9/34

(54) **Befestigung von Löschblechen im Schaltpol eines Leistungsschalters**
Fixing of baffles in the circuit breaker pole of a circuit breaker
Fixation de tôles d'extinction dans le pôle de commutation d'un disjoncteur

(30) Priorität: 07.03.2012 DE 102012203598
(43) Veröffentlichungstag der Anmeldung: 11.09.2013
(73) Patentinhaber: Siemens Aktiengesellschaft, 80333 München (DE)
(72) Erfinder: Dahl, Jörg-Uwe, 14542 Werder (DE)

(56) Entgegenhaltungen:
- EP-A2- 2 110 831
- DE-A1- 10 242 310
- US-B1- 6 297 465

## Beschreibung

Die Erfindung betrifft die Gestaltung des Schaltpols bzw. der Polkassette eines Leistungsschalters. In diesem Zusammenhang betrifft die Erfindung insbesondere die Befestigung von Leitund Löschblechen im Inneren der Polkassette des Leistungsschalters.

Leistungsschalter sind spezielle Schalter, die für hohe Ströme ausgelegt sind und nicht nur Betriebsströme und geringe Überlastströme, sondern auch bei Fehlern hohe Überlastströme und Kurzschlussströme einschalten, diese Fehlerströme eine vorgegebene Zeit halten und wieder ausschalten können. Hierbei kommt einem Leistungsschalter insbesondere die Aufgabe zu, den durch den Leistungsschalter fließenden Strom zu unterbrechen.

Die Stromunterbrechung erfolgt in der Regel durch ein bewegliches, üblicherweise drehbar angeordnetes Kontaktelement. Zum Öffnen des Kontakts wird das bewegliche Kontaktelement von einem feststehenden Kontaktelement wegbewegt, wobei in einem Leistungsschalter eine oder mehrere Anordnungen aus beweglichen und ortsfesten Kontaktelementen vorhanden sein können. Die Einheit bestehend aus beweglichen und feststehenden Kontaktelementen wird Schaltpol oder Polkassette genannt. Ein Schaltpol weist in der Regel ein zweischaliges Gehäuse auf, das aus zwei zumindest annähernd symmetrisch aufgebauten Schalen zusammengesetzt ist. Während der Montage eines Schaltpols werden zunächst die Bauteile in die untere Schale eingebracht und schließlich die obere Schale wie ein Deckel aufgesetzt.

In diesem Zusammenhang ist aus der DE 10 2008 050 754 A1 ein gattungsgemäßer Schaltpol bekannt. Im Inneren des Schaltpols ist ein drehbar gelagertes Kontaktelement vorgesehen, über das bei geschlossenen Kontakten ein Strom von einem ersten gehäusefesten Kontaktelement zu einem zweiten gehäusefesten Kontaktelement fließen kann. Sofern ein derartiger Strom eine zu hohe Stromstärke aufweist, wird durch das von dem Strom selbst erzeugte Magnetfeld über den Slot-Motor ein Verschwenken des drehbar gelagerten Kontaktelements initiiert, so dass sich seine Kontaktarme von den zugehörigen gehäusefesten Kontaktelementen wegbewegen. Im Weiteren entsteht ein Lichtbogen, der in den Schaltpolen in eine Lichtbogenkammer geleitet wird. Das Leiten des Lichtbogens wird hierbei durch ferromagnetische Metallstücke unterstützt, die den Lichtbogen in der gewünschten Weise in die Löschkammern des Schaltpols führen.

Die Schaltpole moderner Leistungsschalter werden häufig mit Hilfe von Polkassetten gekapselt. Anstelle von vormontierten Löschkammern werden hierbei vielfach Löschkammern aus Einzellöschblechen und Leitblechen montiert.

Der in der DE 10 2008 050 754 A1 beschriebene Schaltpol verfügt über Löschkammern aus Einzellöschblechen und Leitblechen. Die Löschbleche werden jeweils an einem Ende in einem Schlitz der einen Schaltpolgehäusehälfte und mit dem anderen Ende in einem entsprechenden Schlitz der zweiten, gegenüberliegenden Schaltpolgehäusehälfte gehalten. Die Montage erfolgt erneut, indem zunächst die Bauteile in die untere Schale eingelegt und dann die obere Schale wie ein Deckel aufgelegt wird. Die Schlitze umgreifen einen Teil der Bleche, während durch die freiliegenden Bereiche der Bleche die Lichtbogenlöschkammern des Schaltpols gebildet werden.

Problematisch an der bekannten Gestaltung von Polkassetten bzw. Schaltpolen ist vielfach, dass bei der Montage, insbesondere dem Aufsetzen der zweiten Polschale, die Löschbleche exakt in die Schlitze der aufzusetzenden Polschale eingreifen müssen. Vielfach gestaltet sich die Montage schwierig, da die Schlitze, insbesondere in duroplastischen Werkstoffen, mit gewissem Übermaß hergestellt werden müssen, so dass die Löschbleche während sie in den Schlitzen stecken zum Kippen neigen. Hierdurch sind die Löschbleche nur schwer in die Schlitze der von oben aufgesetzten Polschale einzuführen, was die Montage der Polkassette bzw. des Schaltpols erheblich erschwert.

Aus diesem Grund ist es oftmals notwendig, die Bleche bei der Montage derart zu halten und zu führen, dass ein problemloses Schließen der Polkassette möglich ist. Hierbei stellt die hohe Anzahl der einzelnen Lösch- und Leitbleche sowie der anderen, den Stromfahrt bildenden Bauteile beim Schließen der Polkassette eine besondere Herausforderung dar.

Die DE 102 42 310 A1 beschreibt einen Leitungsschutzschalter mit einem Isolierstoffgehäuse, in dem ein Schaltschloss, ein bewegliches und ein festes Kontaktstück angeordnet sind. Zur Löschung des beim Öffnen des Kontakts der Kontaktstücke entstehenden Lichtbogens ist ein Lichtbogenlöschblechpaket im Isolierstoffgehäuse angeordnet. Das Lichtbogenlöschpaket umfasst dabei mehrere beabstandete Lichtbogenlöschbleche, die von einem Isolierpapier umgeben sind. Die Löschbleche sind dabei mit Nasen versehen, die in entsprechende Öffnungen des Isolierpapiers eingreifen und dadurch fixiert werden sollen. Zur Anordnung des Lichtbogenlöschblechpakets im Leitungsschutzschalter weist ein Isolierstoffgehäuseteil hervorstehende Rippen auf, zwischen welchen die einzelnen Löschbleche des Löschblechpakets eingreifen und dadurch gehalten werden.

Die US 6,297,465 B1 beschreibt einen Leistungsschalter, in dem eine Lichtbogenkammer angeordnet ist. Die Lichtbogenkammer weist dabei ein zweiteiliges Lichtbogenkammergehäuse auf, in welchem Schlitze zur Aufnahme von Löschblechen angeordnet sind.

Ausgehend von den aus dem Stand der Technik bekannten Polkassetten und den zuvor geschilderten Problemen liegt der Erfindung die Aufgabe zugrunde, eine Polkassette derart weiterzubilden, dass einerseits die Leit- und Löschbleche sicher gehalten und andererseits das Schließen der Polkassette vereinfacht wird. Hierbei muss in jedem Fall sichergestellt werden, dass die anzugebende technische Lösung eine ausreichende Dimensionierung der Löschkammern ermöglicht, insbesondere muss trotz der vorgenommenen Änderung ein ausreichendes Löschkammervolumen und eine Gesamtlöschblechfläche hinreichender Größe zur Verfügung gestellt werden. Die anzugebende technische Lösung soll sich mit verhältnismäßig einfachen konstruktiven Mitteln verwirklichen lassen und keine aufwendigen Fertigungsverfahren erfordern.

Die vorstehende Aufgabe wird mit Hilfe einer Polkassette eines Leistungsschalters gemäß Anspruch 1 gelöst. Vorteilhafte Ausführungsformen der Erfindung sind Gegenstand der abhängigen Ansprüche und werden in der folgenden Beschreibung unter teilweiser Bezugnahme auf die Figuren näher erläutert.

Die Erfindung betrifft den Schaltpol eines Leistungsschalters, der zwei Polschalen aufweist, zwischen denen in montiertem Zustand wenigstens ein Schaltkontakt, stromführende Elemente sowie eine Einrichtung zum Löschen eines Lichtbogens angeordnet sind. Die Einrichtung zum Löschen eines Lichtbogens verfügt über ein Leitblech und zumindest ein Löschblech, das wenigstens abschnittsweise eine Löschkammer begrenzt. Ferner ist zwischen den Polschalen wenigstens ein Schlitz vorgesehen, der der Aufnahme des Lösch- und/oder des Leitblechs dient, wobei der wenigstens eine Schlitz zur Aufnahme des Lösch- und/oder des Leitblechs in einer Innenseite einer unteren und/oder oberen Polschale der zwei Polschalen vorgesehen ist. Die Erfindung zeichnet sich dadurch aus, dass im Inneren zwischen den Polschalen ein Funktionsbauteil vorgesehen ist, das wenigstens einen von den Polschalen beabstandeten Schlitz zur Aufnahme des wenigstens einen Lösch- und/oder Leitblechs aufweist.

Unter Funktionsbauteil wird erfindungsgemäß ein Bauteil des Schaltpols bzw. der Polkassette verstanden, das im Schaltpol eine Funktion, beispielsweise als Abdeckung, übernimmt. Gemäß der Erfindung ist vorgesehen, dass das Funktionsbauteil zusätzlich zu seiner Grundfunktion über wenigstens einen Schlitz zur Aufnahme wenigstens eines Lösch- oder eines Leitblechs verfügt. Sobald sich ein Blech in dem Schlitz des Funktionsbauteils befindet ist sichergestellt, dass dieses Blech fixiert ist und so insbesondere ein Umfallen des Blechs verhindert wird. Die Fixierung erfolgt hierbei in einem Bereich zwischen den Polschalen und beabstandet zu diesen. Trotzdem ist es denkbar, dass das Funktionsbauteil selbst mit zumindest einer der Polschalen verbunden ist.

Die vorliegende Erfindung zeichnet sich somit im Wesentlichen dadurch aus, dass die Lösch- und / oder die Leitbleche durch Schlitze in einem ohnehin in der Polkassette befindlichen Funktionsbauteil gehalten werden. Vorzugsweise wird hierfür die Abdeckung eines anderen Bauteils, wie etwa eine Abdeckung des Slot-Motors, insbesondere die Abdeckkappe der Slot-Motor-Seitenbleche mit Schlitzen versehen. Auf vorteilhafte Weise verfügt das Funktionsbauteil, insbesondere eine Abdeckung, über einen kammartigen Fortsatz der eine Vielzahl von Schlitzen aufweist, in denen Lösch- und/oder Leitbleche aufgenommen werden können.

Durch die Einbringung der Lösch- und / oder Leitbleche in Schlitze, die in der Abdeckung des Slot-Motors oder der Abdeckkappe der Slot-Motor-Seitenbleche eingelassen sind, werden die Bleche während des Betriebs in ihrer Lage zueinander und in ihrer Position in Bezug auf die Festkontakte und das bewegliche Kontaktelement in der Polkassette gehalten. Auf vorteilhafte Weise wird hierbei ein Bauteil, das ohnehin benötigt wird, nämlich eine Abdeckung des Slot-Motors zur Halterung der Lösch- und / oder Leitbleche verwendet.

Gemäß einer besonderen Weiterbildung werden die Lösch- und / oder Leitbleche zusätzlich an ihren Enden in Schlitzen, die sich in den Polschalen bzw. auf den Innenseiten der Gehäusehälften des Schaltpols befinden, befestigt. Auf diese Weise wird eine zusätzliche Führung, die die Montage einer Polkassette weiter vereinfacht, geschaffen.

In einer speziellen Ausführungsform der Erfindung sind die Polschalen und / oder die Abdeckung des Slot-Motors, insbesondere die Abdeckkappe der Slot-Motor-Seitenbleche, in die zusätzliche Schlitze zur Halterung der Lösch- und / oder Leitbleche eingebracht sind, aus einem duroplastischen Kunststoff gefertigt. Alternativ ist es denkbar, die Polschalen und insbesondere die Abdeckung des Slot-Motors aus einem thermoplastischen Kunststoff zu fertigen. Bevorzugt wird hierfür ein Polyamid, insbesondere PA66 verwendet. Bei Verwendung eines thermoplastischen Kunststoffes können die Schlitze in dem Funktionsbauteil, insbesondere die Schlitze in der Abdeckung des Slot-Motors, in Bezug auf die Leit- und / oder Löschbleche als Presspassung hergestellt werden. Auf diese Weise wird eine optimale Führung der Bleche verwirklicht. Gemäß einer besonderen Weiterbildung sind Übergangsoder Presspassungen zwischen den Lösch- und / oder Leitblechen und der Abdeckung des Slot-Motors und/oder zwischen den Blechen und den Schlitzen in der Polschale, die während eines Montageprozesses der Aufnahme der Einzelteile dient, vorgesehen. Zwischen den Blechen und den Schlitzen in der im letzten Montageschritt als Deckel aufgesetzten Polschale sind bevorzugt keine Übergangs- oder Presspassungen vorgesehen. In diesem Bereich ist es vielmehr vorteilhaft, wenn beim Schließen der Polkassette die Bleche mit leichtem Spiel in die hierfür vorgesehenen Schlitze der Polschale eingeführt werden können.

Im Folgenden wird die Erfindung ohne Beschränkung des allgemeinen Erfindungsgedankens anhand von Ausführungsbeispielen unter Bezugnahme auf die Figuren näher erläutert. Dabei zeigen:
- FIG 1: Perspektivansicht einer Polkassette unmittelbar vor Aufsetzen der oberen Polschale;
- FIG 2: Perspektivansicht der unteren Polschale; sowie
- FIG 3: Perspektivansicht der unteren Polschale mit Leitblech und Löschblechen.

FIG 1 zeigt einen Schaltpol 1 bzw. eine Polkassette mit zwei zumindest teilweise zueinander spiegelsymmetrisch ausgeführten Polschalen 2, 3. Während der Montage einer Polkassette 1 wird zunächst die untere Schale 2 mit den benötigten Bauteilen, insbesondere den Lösch- 4 und Leitblechen 5, sowie den Bauteilen des Strompfades, vor allem dem beweglichen sowie den gehäusefesten Kontaktelementen 6, 7 bestückt. Nach Abschluss der Bestückung wird die obere Polschale 3 als Deckel aufgesetzt und befestigt.

Innerhalb der Polkassette 1 sind einerseits zwei gehäusefeste Kontaktelemente 7a, 7b und andererseits ein drehbar gelagertes Leitelement 6 vorgesehen. Das drehbar gelagerte Leitelement 6 weist zwei Arme 8 auf, die in einer Ruhestellung die jeweiligen gehäusefesten Kontaktelemente 7a, 7b kontaktieren. Die Arme 8 des drehbar gelagerten Leitelements 6 sind elektrisch leitend miteinander verbunden, so dass von dem einen gehäusefesten Kontaktelement 7a zu dem anderen gehäusefesten Kontaktelement 7b über das Leitelement 6 Strom fließen kann. Sobald ein zwischen den Kontakten fließender Strom eine zu hohe Stromstärke aufweist, bewirkt das von dem Strom selbst erzeugte Magnetfeld ein Verschwenken des Leitelementes 6, so dass sich die Arme 8 von den zugehörigen gehäusefesten Kontaktelementen 7a, 7b wegbewegen.

Beim Öffnen der Kontakte entsteht zunächst ein Lichtbogen, der Temperaturen von 5000 bis 6000 K aufweisen kann. Um Schäden zu vermeiden, wird der Lichtbogen in Löschkammern 9 geleitet, in denen der Lichtbogen erlischt. Entsprechende Löschkammern 9 sind beidseitig des drehbar gelagerten Leitelements 6 angeordnet, um im Bedarfsfall auf beiden Seiten entstehende Lichtbögen zuverlässig in die Löschkammern 9 ableiten zu können. Die Löschkammern 9 werden in dem gezeigten Ausführungsbeispiel durch einzelne Löschbleche 4 begrenzt, zwischen denen sich die Löschkammern 9 befinden. Um die Lichtbögen sicher in die jeweiligen Löschkammern 9 leiten zu können, sind jeweils Leitbleche 5 vorgesehen, die ein ferromagnetisches Metall aufweisen.

Ferner sind auf den Innenseiten der Polschalen 2, 3 Schlitze 10 vorgesehen, die der Aufnahme und Fixierung der Lösch- 4 und Leitbleche 5 dienen. Wie im Weiteren noch näher erläutert werden wird, werden die Lösch- 4 und Leitbleche 5 darüber hinaus auf erfindungsgemäßer Weise zusätzlich durch Schlitze 11 in einer Abdeckung 12 des Slot-Motors, hier in den Abdeckkappen für die Slot-Motor-Seitenbleche gehalten.

FIG 2 zeigt die untere Schale 2 einer Polkassette 1 vor der Montage der Lösch- 4 und Leitbleche 5 sowie der Bauelemente des Strompfades. Die aus einem duroplastischen Kunststoff gefertigte Polschale 2 weist auf der Innenseite schlitzförmige Ausnehmungen 10 auf, die der Aufnahme der Lösch- 4 und Leitbleche 5 dienen. Die Schlitze 10 sind hierbei derart ausgeführt, dass sie ein leichtes Übermaß gegenüber den Lösch- 4 und Leitblechen 5 aufweisen und dass jeweils etwa 10% der Oberfläche eines Bleches 4, 5 im Schlitz 10 aufgenommen wird.

Ferner ist eine Abdeckung 12 dargestellt, die innerhalb der Polkassette 1 befestigt wird und die einerseits der Abdeckung der Slot-Motor-Seitenbleche dient und andererseits kammartige Fortsätze mit Schlitzen 11 aufweist, die der Führung der Lösch- 4 und Leitbleche 5 dienen. Auf vorteilhafte Weise ist die Abdeckkappe 12 aus thermoplastischem Kunststoff ausgeführt. Thermoplastischer Kunststoff bietet vor allem im Hinblick auf die Herstellung der Schlitze 11 Vorteile. Die Schlitze 11 in der Abdeckung 12 für die Slot-Motor-Seitenbleche sind derart ausgeführt, dass eine gute Führung der Bleche 4, 5 während der Montage gegeben ist. Dies wird dadurch erreicht, dass die Schlitze 11 eine hinreichende Tiefe und eine eng tolerierte Breite aufweisen. Hierbei ist die Breite der Schlitze 11 derart ausgeführt, dass zwischen den Lösch- 4 und Leitblechen 5 und dem Rand der in der Abdeckkappe 12 befindlichen Schlitze 11 zumindest eine Übergangspassung, vorteilhafter Weise aber eine Presspassung gebildet wird. Auf diese Weise wird sichergestellt, dass die Bleche 4, 5 sicher in der hierfür vorgesehenen Position stehen und der durch die obere Polschale 3 gebildete Deckel schließlich einfach auf die untere Polschale 2, insbesondere die hierfür vorgesehene Kontaktfläche 13, aufgesetzt werden kann. Um eine einfache Montage der oberen Polschale 3 zu gewährleisten, sind weiterhin die Schlitze zur Aufnahme der Bleche 4, 5 an der Innenseite der oberen Polschale 3 derart ausgeführt, dass sich die Bleche 4, 5 mit leichtem Spiel in die Schlitze einführen lassen.

FIG 3 zeigt die untere Polschale 2 der Polkassette 1, die wiederum an ihrer Innenseite Schlitze 10 zur Aufnahme der Lösch 4- und Leitbleche 5 aufweist. Des Weiteren befindet sich im Inneren der unteren Polschale 2 die Abdeckkappe 12 für die Slot-Motor-Seitenbleche. Zur Montage können das Leitblech 5 sowie die Löschbleche 4 von oben in die untere Polschale 2 eingesetzt werden, wobei die Bleche 4, 5 einerseits im unteren Bereich durch die Schlitze 10 auf der Innenseite der Polschale 2 und andererseits durch die Schlitze 11 im kammartigen Fortsatz der Abdeckkappe 12 aufgenommen werden. Da zwischen den Blechen 4, 5 und den Schlitzen 11 der Abdeckkappe 12 zumindest eine leichte Übergangspassung besteht, sind die Bleche 4, 5 innerhalb der Polkassette 1 zuverlässig fixiert, insbesondere wird ein Umkippen der Bleche 4, 5 verhindert.

Mit Hilfe der erfindungsgemäßen Lösung, die mit einfachen Mitteln, insbesondere durch Verwendung ohnehin innerhalb der Polkassette 1 vorgesehener Bauteile, eine Fixierung der Leit 5- und Löschbleche 4 ermöglicht, wird die ansonsten oft schwierige Einzelblechmontage vereinfacht. Da die Bleche 4, 5 in ihrer Position fixiert sind, insbesondere ein Umkippen verhindert wird, kann die obere Polschale 3 der Polkassette 1 einfach aufgesetzt werden. Durch Verwendung der Abdeckkappe 12 für die Slot-Motor-Seitenbleche zur zusätzlichen Führung der Leit- 5 und Löschbleche 4 wird darüber hinaus ein Bauteil mit erhöhter Funktionsintegration geschaffen.

## Patentansprüche

1. Schaltpol (1) eines Leistungsschalters, der zwei Polschalen (2, 3) aufweist, zwischen denen in montiertem Zustand wenigstens ein Schaltkontakt (6, 7), stromführende (8) Elemente sowie eine Einrichtung zum Löschen eines Lichtbogens, die ein Leitblech (5) und zumindest ein eine Löschkammer (9) begrenzendes Löschblech (4) aufweist, angeordnet sind, wobei zwischen den Polschalen wenigstens ein Schlitz (10) zur Aufnahme des Lösch- (4) und/oder des Leitblechs (5) vorgesehen ist, wobei der wenigstens eine Schlitz (10) zur Aufnahme des Lösch- (4) und/oder des Leitblechs (5) in einer Innenseite einer unteren (2) und/oder oberen (3) Polschale der zwei Polschalen (2, 3) vorgesehen ist,
**dadurch gekennzeichnet, dass** im Inneren zwischen den Polschalen ein Funktionsbauteil (12) vorgesehen ist, das wenigstens einen von den Polschalen beabstandeten Schlitz (11) zur Aufnahme des wenigstens einen Lösch- (4) und/oder Leitblechs (5) aufweist.

2. Schaltpol nach Anspruch 1,
**dadurch gekennzeichnet, dass** das Funktionsbauteil (12) die Funktion einer Abdeckung übernimmt.

3. Schaltpol nach Anspruch 1 oder 2,
**dadurch gekennzeichnet, dass** der Schaltpol einen Slot-Motor aufweist, wobei das Funktionsbauteil (12) eine Abdeckung des Slot-Motors ist.

4. Schaltpol nach einem der Ansprüche 1 bis 3,
**dadurch gekennzeichnet, dass** der Schaltpol einen Slot-Motor mit einem Slot-Motor-Seitenblech aufweist, wobei das Funktionsbauteil (12) eine Abdeckkappe des Slot-Motor-Seitenblechs ist.

5. Schaltpol nach einem der Ansprüche 1 bis 4,
**dadurch gekennzeichnet, dass** das Funktionsbauteil (12) einen kammartigen Fortsatz aufweist, in dem zumindest ein Schlitz (11) zur Aufnahme wenigstens eines Lösch- (4) und/oder Leitblechs (5) vorgesehen ist.

6. Schaltpol nach einem der Ansprüche 1 bis 5,
**dadurch gekennzeichnet, dass** zwischen dem wenigstens einen Lösch- (4) und/oder Leitblech (5) und dem Schlitz (11) des Funktionsbauteils (12) eine Übergangs- oder eine Presspassung vorgesehen ist.

7. Schaltpol nach einem der Ansprüche 1 bis 6,
**dadurch gekennzeichnet, dass** zwischen dem wenigstens einen Lösch- (4) und/oder Leitblech (5) und dem Schlitz (10) der oberen, als Deckel aufgesetzten Polschale (3) ein Spiel besteht.

8. Schaltpol nach einem der Ansprüche 1 bis 7,
**dadurch gekennzeichnet, dass** das Funktionsbauteil (12) einen thermoplastischen Kunststoff aufweist.

9. Schaltpol nach einem der Ansprüche 1 bis 8,
**dadurch gekennzeichnet, dass** die untere (2) und/oder die obere (3) Polschale einen thermoplastischen Kunststoff aufweist.

10. Schaltpol nach Anspruch 8 oder 9,
**dadurch gekennzeichnet, dass** der Kunststoff ein Polyamid ist.

11. Schaltpol nach einem der Ansprüche 8 bis 10,
**dadurch gekennzeichnet, dass** der Kunststoff ein Polyamid 66 (PA66) ist.

12. Schaltpol nach einem der Ansprüche 1 bis 11,
**dadurch gekennzeichnet, dass** der Schlitz (11) im Funktionsbauteil (12) nicht mehr als 8 bis 12% einer Oberfläche des im Schlitz (11) befindlichen Lösch- (4) oder Leitblechs (5) bedeckt.

## Claims

1. Switch pole (1) of a circuit breaker having two pole shells (2, 3) between which are disposed, in the assembled state, at least one switching contact (6, 7), current-carrying elements (8) and an arc quenching device having an arc runner plate (5) and at least one splitter plate (4) delimiting an arc chute (9), wherein at least one slot (10) for accommodating the splitter (4) and/or arc runner plate (5) is provided between the pole shells, the at least one slot (10) for accommodating the splitter (4) and/or the arc runner plate (5) being provided inside the lower (2) and/or upper (3) pole shell of the two pole shells (2, 3),
**characterised in that** there is provided inside between the pole shells a functional component (12) having at least one slot (11) spaced apart from the pole shells which is used to accommodate the at least one splitter (4) and/or arc runner plate (5).

2. Switch pole according to claim 1,
**characterised in that** the functional component (12) assumes the function of a cover.

3. Switch pole according to claim 1 or 2,
**characterised in that** the switch pole has a slot motor, the functional component (12) being a cover of the slot motor.

4. Switch pole according to one of claims 1 to 3,
**characterised in that** the switch pole has a slot motor with a slot motor side plate, the functional component (12) being a cover cap of the slot motor side plate.

5. Switch pole according to one of claims 1 to 4,
**characterised in that** the functional component (12) has a comb-shaped extension in which at least one slot (11) is provided for accommodating at least one splitter (4) and/or arc runner plate (5).

6. Switch pole according to one of claims 1 to 5,
**characterised in that** a transition or press-fit is provided between the at least one splitter (4) and/or arc runner plate (5) and the slot (11) of the functional component (12).

7. Switch pole according to one of claims 1 to 6,
**characterised in that** there is a slight play between the at least one splitter (4) and/or arc runner plate (5) and the slot (10) of the upper pole shell (3) placed on top as a lid.

8. Switch pole according to one of claims 1 to 7,
**characterised in that** the functional component (12) comprises a thermoplastic material.

9. Switch pole according to one of claims 1 to 8,
**characterised in that** the lower (2) and/or the upper (3) pole shell comprises a thermoplastic material.

10. Switch pole according to claim 8 or 9,
**characterised in that** the plastic material is a polyamide.

11. Switch pole according to one of claims 8 to 10,
**characterised in that** the plastic material is a polyamide 66 (PA66).

12. Switch pole according to one of claims 1 to 11,
**characterised in that** the slot (11) in the functional component (12) covers no more than 8 to 12% of a surface of the splitter (4) or arc runner plate (5) located in the slot (11).

## Revendications

1. Pôle de commutation (1) de disjoncteur comprenant deux coques de pôle (2, 3) entre lesquelles se trouvent, à l'état monté, au moins un contact de commutation (6, 7), des éléments conducteurs (8) et un dispositif d'extinction d'arc qui comprend une tôle conductrice (5) et au moins une tôle d'extinction (4) limitant une chambre d'extinction (9), au moins une fente (10) pour la réception de la tôle d'extinction (4) et/ou de la tôle conductrice (5) étant prévue entre les coques de pôle, l'au moins une fente (10) pour la réception de la tôle d'extinction (4) et/ou de la tôle conductrice (5) étant prévue dans une face intérieure d'une coque de pôle inférieure (2) et/ou supérieure (3) des deux coques de pôle (2, 3),
**caractérisé en ce que** l'on prévoit, à l'intérieur, entre les coques de pôle, un élément fonctionnel (12) qui comporte au moins une fente (11) située à distance des coques de pôle pour la réception de l'au moins une tôle d'extinction (4) et/ou tôle conductrice (5).

2. Pôle de commutation selon la revendication 1, **caractérisé en ce que** l'élément fonctionnel (12) a une fonction de couverture.

3. Pôle de commutation selon la revendication 1 ou 2,
**caractérisé en ce que** le pôle de commutation comprend un moteur à fentes, l'élément fonctionnel (12) étant une couverture du moteur à fentes.

4. Pôle de commutation selon l'une des revendications 1 à 3,
**caractérisé en ce que** le pôle de commutation comprend un moteur à fentes pourvu d'une tôle latérale de moteur à fentes, l'élément fonctionnel (12) étant un cache de la tôle latérale de moteur à fentes.

5. Pôle de commutation selon l'une des revendications 1 à 4,
**caractérisé en ce que** l'élément fonctionnel (12) présente un prolongement similaire à un peigne dans lequel il est prévu au moins une fente (11) pour la réception d'au moins une tôle d'extinction (4) et/ou tôle conductrice (5).

6. Pôle de commutation selon l'une des revendications 1 à 5,
**caractérisé en ce que** l'on prévoit un ajustement de transition ou un ajustage serré entre l'au moins une tôle d'extinction (4) et/ou tôle conductrice (5) et la fente (11) de l'élément fonctionnel (12).

7. Pôle de commutation selon l'une des revendications 1 à 6,
**caractérisé en ce qu'**il existe un jeu entre l'au moins une tôle d'extinction (4) et/ou tôle conductrice (5) et la fente (10) de la coque de pôle supérieure (3) posée en tant que couvercle.

8. Pôle de commutation selon l'une des revendications 1 à 7,
**caractérisé en ce que** l'élément fonctionnel (12) comprend une matière synthétique thermoplastique.

9. Pôle de commutation selon l'une des revendications 1 à 8,
**caractérisé en ce que** la coque de pôle inférieure (2) et/ou supérieure (3) comprend une matière synthétique thermoplastique.

10. Pôle de commutation selon la revendication 8 ou 9,
**caractérisé en ce que** la matière synthétique est un polyamide.

11. Pôle de commutation selon l'une des revendications 8 à 10,
**caractérisé en ce que** la matière synthétique est un polyamide 66 (PA66).

12. Pôle de commutation selon l'une des revendications 1 à 11,
**caractérisé en ce que** la fente (11) dans l'élément fonctionnel (12) ne couvre pas plus de 8% à 12% d'une surface de la tôle d'extinction (4) ou tôle conductrice (5) se trouvant dans la fente (11).
